# FASCICULE DE BREVET EUROPEEN

(11) **EP 1 793 029 B1**
(45) Date de publication et mention de la délivrance du brevet: **23.01.2013**
(21) Numéro de dépôt: 06125000.7
(22) Date de dépôt: 29.11.2006
(51) Int. Cl.: D06F 37/26

(54) **Machine à laver et/ou sécher le linge munie d'une manchette de liaison cuve / carrosserie et procédé d'assemblage de ladite manchette**
Wäschewaschmaschine oder Wäschetrockner mit einer Manschette zur Verbindung des Laugenbehälters mit dem Gehäuse und Montageverfahren für eine solche Manschette.
Laundry washing or drying machine with a sleeve connecting the tub to the casing and mounting method for such a sleeve

(30) Priorité: 30.11.2005 FR 0512284
(43) Date de publication de la demande: 06.06.2007
(73) Titulaire: FagorBrandt SAS, 92500 Rueil Malmaison (FR)
(72) Inventeur: MARY, Christian, 38790 Saint Georges D'Esperanche (FR)

(56) Documents cités:
- DE-A1- 19 856 915
- FR-A- 2 450 896
- FR-A- 2 629 488

## Description

La présente invention concerne une machine à laver et / ou sécher le linge.

Elle concerne également un procédé d'assemblage d'une manchette mis en oeuvre dans une telle machine à laver et / ou sécher le linge.

La présente invention concerne de manière générale une machine à laver et / ou sécher le linge équipée d'une telle manchette. Cette machine à laver et / ou sécher le linge comprend une cuve suspendue dans laquelle est logé le tambour destiné à contenir le linge. Ladite manchette est conçue de manière à permettre un assemblage facile et fiable entre la cuve de lavage et l'ouverture d'accès à la machine par l'intermédiaire d'un cadre de fixation. La manchette assemblée avec le cadre de fixation sur la cuve de lavage permet d'assurer l'étanchéité entre une ouverture de la cuve de lavage et une ouverture d'accès ménagée dans le boîtier de la machine.

Lors d'un cycle de lavage, la rotation du tambour à l'intérieur de la cuve de lavage génère des oscillations et la manchette doit être suffisamment souple et solidement attachée à la cuve de lavage et à la carrosserie de la machine pour ne pas se déchirer ou se détacher lors des mouvements de la cuve de lavage.

De manière générale, la présente invention s'applique à une machine à laver et / ou sécher le linge, munie d'un tambour rotatif à chargement radial, au travers d'une ouverture prévue dans la virole du tambour. La présente invention s'applique aussi à une machine à laver et / ou sécher le linge, munie d'un tambour rotatif à chargement frontal, au travers d'une ouverture prévue en face frontale du tambour.

Ainsi, le chargement et le retrait du linge du tambour s'effectuent au niveau du périmètre du tambour, et généralement par le dessus de la machine. Cette dernière comportant dans le plan supérieur de sa carrosserie une porte permettant l'accès au tambour.

La manchette permet non seulement d'assurer l'étanchéité entre la carrosserie de la machine et la cuve de lavage mais aussi d'absorber les vibrations générées par la rotation du tambour lors d'un cycle de fonctionnement de la machine.

Dans les machines à laver et / ou sécher le linge connues, les moyens de liaison des deux extrémités de la manchette à la cuve de lavage et à la carrosserie de la machine sont notamment des colliers de serrage, ou encore des gorges de rétention formées autour des ouvertures ménagées dans la cuve de lavage et de la carrosserie dans lesquelles sont introduits les deux extrémités de la manchette. D'autres moyens de fixation connus sont utilisés tels que des systèmes de fixation à vis et à barrettes ou encore des cadres rigides.

On connaît des machines à laver comprenant une collerette avant de cuve de lavage, ladite cuve de lavage étant constituée d'un corps assemblé à ladite collerette et formant la virole et les flasques de la cuve. L'assemblage entre ledit corps et ladite collerette étant réalisé par au moins un collier de serrage, avec interposition d'une garniture d'étanchéité et d'au moins une autre collerette, qui est noyée dans le ciment d'une masse de lest, ladite collerette avant étant munie d'un bord circulaire qui délimite l'ouverture d'accès de ladite cuve et qui peut être raccordée par un soufflet flexible au bord circulaire correspondant à l'ouverture de chargement dans le boîtier. La collerette avant est munie en outre d'une portion circulaire s'engageant partiellement dans ladite ouverture d'accès et étant disposée à faible distance de l'ouverture correspondante ménagée dans le tambour de la machine.

Ce type de dispositif est décrit par exemple dans le document FR2629488.

On connaît également le document DE 198 56 915 A1 qui décrit une machine à laver comprenant une cuve de lavage suspendue et un tambour, la connexion entre une partie supérieure de la carrosserie de la machine à laver et une ouverture de la cuve de lavage est réalisée par un joint à soufflets en matériau élastique. Le joint à soufflets est maintenu par un collier de serrage coopérant avec un élément de retenue faisant partie de la cuve de lavage au niveau de l'ouverture de la cuve de lavage.

Cependant, ces machines à laver le linge ont l'inconvénient d'avoir des fixations avec des éléments métalliques s'oxydant et arrivent à la rupture. Le montage de ce dispositif n'est pas ergonomique pour l'opérateur réalisant cette opération d'assemblage. Les solutions connues utilisant des colliers de serrage ou des systèmes de fixation à vis et à barrettes nécessitent un assemblage manuel long. En outre, les éléments constituant ces dispositifs sont nombreux et onéreux. Par ailleurs, les moyens de liaison réalisés par des gorges de rétention ne permettent d'assurer une tenue mécanique fiable de la manchette.

La présente invention a pour but de résoudre les inconvénients précités et de proposer une machine à laver et / ou sécher le linge avec un cadre de fixation d'une manchette permettant de garantir un assemblage simple, fiable et ne nécessitant pas d'outillage spécifique. En outre, le cadre de fixation peut être monté directement sur la manchette pour maintenir la forme de ladite manchette pendant le transport et le stockage vers le site d'assemblage de ladite machine à laver et / ou sécher le linge. Par ailleurs, la manchette résiste plus aisément aux variations de température en étant pré-assemblé sur le cadre de fixation.

A cet effet, la présente invention vise une machine à laver / et ou sécher le linge comprenant un boîtier ayant une ouverture d'accès fermée par une porte, une cuve de lavage ayant une ouverture et enfermant un tambour rotatif, une manchette disposée entre l'ouverture d'accès du boîtier et l'ouverture ménagée dans la cuve de lavage.

Selon l'invention, la machine à laver / et ou sécher le linge comprend un cadre de fixation assemblé avec ladite manchette et fixé sur la cuve de lavage, et ladite cuve de lavage comprend au moins une rainure permettant d'insérer une partie de la manchette en forme de U, et un bord du cadre de fixation s'insérant dans ladite partie de la manchette en forme de U.

Ainsi, l'assemblage du cadre de fixation avec la manchette sur la cuve de lavage s'effectue dans un seul sens. Le sens de montage est du haut vers le bas. De cette manière, la position et la gestuelle de l'opérateur engendrées par ce principe de montage améliorent l'ergonomie de cette opération d'assemblage.

L'assemblage de la manchette dans ladite au moins rainure de la cuve de lavage et avec le cadre de fixation permettant de rigidifier la partie de la manchette en forme de U assure l'étanchéité entre la cuve de lavage et le boîtier de la machine.

Selon une caractéristique préférée de l'invention, la largeur intérieure I de ladite au moins une rainure de la cuve de lavage est inférieure à la largeur extérieure L d'une partie de la manchette en forme de U pour assurer l'étanchéité entre l'ouverture de la cuve de lavage et l'ouverture d'accès du boîtier.

Selon une autre caractéristique préférée de l'invention, le bord du cadre de fixation s'insérant dans la partie de la manchette en forme de U comprime des moyens élastiques disposés sur les parois extérieures de ladite partie de la manchette en forme de U contre les parois intérieures de ladite au moins une rainure de la cuve de lavage.

Les moyens élastiques de la manchette permettent de garantir l'écrasement de ladite manchette sur la rainure de la cuve de lavage. L'écrasement de ces moyens élastiques garantit l'étanchéité de la liaison entre la cuve de lavage et la manchette. La géométrie des moyens élastiques permet également d'augmenter le coefficient de frottement de la manchette avec la rainure de la cuve de lavage et par conséquent d'éviter le retrait de la partie de la manchette en forme de U de la rainure de la cuve de lavage.

Selon une autre caractéristique préférée de l'invention, le cadre de fixation comprend au moins un moyen de fixation coopérant avec la cuve de lavage. Ledit au moins un moyen de fixation du cadre de fixation est au moins un élément d'encliquetage élastique.

Ce mode de fixation simple permet de réaliser l'assemblage sans l'apport d'outil.

Selon une autre caractéristique préférée de l'invention, le cadre de fixation est en matière plastique.

La matière du cadre de fixation permet de supprimer tout oxydation et détérioration du dispositif au cours de la vie de la machine. En outre, le matériau utilisé est prévu pour être recyclé.

Selon un second aspect de l'invention, elle concerne un procédé d'assemblage d'une manchette dans une machine à laver et / ou sécher le linge comprenant un boîtier ayant une ouverture d'accès fermée par une porte, une cuve de lavage ayant une ouverture et enfermant un tambour rotatif, une manchette disposée entre l'ouverture d'accès du boîtier et l'ouverture ménagée dans la cuve de lavage.

Ce procédé d'assemblage d'une manchette comprend au moins les étapes suivantes :
- assemblage du cadre de fixation sur la manchette par insertion d'un bord dudit cadre de fixation dans au moins une forme en U de la manchette ;
- assemblage du cadre de fixation pré-assemblé avec la manchette sur la cuve de lavage par introduction d'une partie de la manchette en forme de U dans au moins une rainure de la cuve de lavage ; et
- fixation du cadre de fixation sur la cuve de lavage par au moins un moyen de fixation dudit cadre de fixation coopérant avec ladite cuve de lavage.

Ainsi, ce procédé d'assemblage permet de réaliser un montage aisé et de garantir la fiabilité de l'assemblage. De cette manière, les risques de fuite d'eau à l'intérieur de la machine sont supprimés.

En outre, cet assemblage peut être automatisé par un préhenseur.

D'autres particularités et avantages de l'invention apparaîtront encore dans la description ci-après.

Aux dessins annexés, donnés à titre d'exemples non limitatifs :
- la figure 1 représente une vue schématique en coupe partielle d'une machine à laver et / ou sécher le linge ;
- la figure 2 est une vue éclatée et partielle d'une machine à laver et / ou sécher le linge conforme à l'invention ;
- la figure 3 est une vue schématique de coupe partielle de l'assemblage de la manchette avec le cadre de fixation et la cuve de lavage conforme à un premier mode de réalisation de l'invention ;
- la figure 4 est une vue schématique de coupe partielle de l'assemblage de la manchette avec le cadre de fixation et la cuve de lavage conforme à un second mode de réalisation de l'invention ; et
- la figure 5 est une vue schématique de coupe partielle de l'assemblage de la manchette avec le cadre de fixation et la cuve de lavage conforme à un troisième mode de réalisation de l'invention.

On va décrire tout d'abord en référence à la figure 1 une machine à laver le linge conforme à l'invention.

Cette machine à laver le linge 1 est du type à chargement par le dessus. De cette manière, cette machine 1 est adaptée à laver le linge et éventuellement à le sécher.

Cette machine à laver 1 comporte une carrosserie 2 comprenant une ouverture d'accès 3 à l'intérieur de la carrosserie 2. Dans les machines à chargement par le dessus, cette ouverture d'accès 3 est réalisée dans une portion supérieure de la carrosserie 2, et dans cet exemple, dans un plan supérieur de la carrosserie 2.

Une porte d'accès 4 est adaptée à obturer cette ouverture 3 de la carrosserie 2 de la machine 1, notamment lors du fonctionnement de celle-ci.

Dans cet exemple de réalisation, et de manière nullement limitative, la porte d'accès 4 est montée pivotante autour d'un axe de rotation 5 solidaire de la carrosserie 2 de la machine 1.

La carrosserie 2 de la machine 1 est adaptée à loger une cuve de lavage 6 qui est adaptée notamment à contenir les différents bains de lavage et de rinçage.

A l'intérieur de la cuve de lavage 6 est monté de manière connue un tambour 7, mobile en rotation autour d'un axe 8 lors des différents cycles de lavage, de rinçage et d'essorage de la machine 1.

Le tambour 7 est ainsi monté en rotation autour d'un axe horizontal 8.

On notera que la figure 1 est schématique et que de nombreux organes nécessaires au fonctionnement de la machine (et par exemple moteur, pompes, filtres, ...) ont été omis et n'ont pas besoin d'être décrits en détail ici.

Afin de permettre l'introduction et le retrait du linge à l'intérieur du tambour rotatif 7, celui-ci comporte de manière connue une porte d'accès 9, par exemple formée de deux portillons 10a et 10b montés en pivotement sur la virole du tambour 7.

De manière similaire, la cuve de lavage 6 peut comporter également une porte de cuve (non représentée).

Cette porte de cuve permet d'obturer une ouverture 11 réalisée dans la cuve 6 et disposée sensiblement au droit de l'ouverture d'accès 3 de la carrosserie 2 de la machine 1.

Cette porte de cuve peut ainsi être mobile entre une position fermée dans laquelle elle obture l'ouverture 11, de manière étanche, et une position ouverte dans laquelle le vantail de porte de cuve est disposé entre la paroi de cuve 6 et la carrosserie 2 de la machine 1.

On va décrire à présent un premier mode de réalisation d'assemblage de la manchette avec le cadre de fixation et la cuve de lavage, en référence aux figures 2 et 3.

Une machine à laver / et ou sécher le linge 1 comprend un boîtier 2 ayant une ouverture d'accès 3 fermée par une porte 4, une cuve de lavage 6 ayant une ouverture 11 et enfermant un tambour rotatif 7.

Ladite machine à laver / et ou sécher le linge 1 comprend aussi une manchette 12 disposée entre l'ouverture d'accès 3 du boîtier 2 et l'ouverture 11 ménagée dans la cuve de lavage 6.

Ladite manchette 12 ferme hermétiquement l'ouverture 11 de la cuve de lavage 6 lorsque la porte d'accès 4 est fermée.

Ladite manchette 12 est pourvue d'une paroi flexible ayant une forme de soufflet et reliée de manière étanche autour de l'ouverture 11 de la cuve de lavage 6 et pouvant venir en contact avec la porte d'accès 4 pour fermer de manière étanche l'ouverture 11 de la cuve de lavage 6.

En outre, ladite machine à laver / et ou sécher le linge 1 comprend un cadre de fixation 13 assemblé avec ladite manchette 12 et fixé sur la cuve de lavage 6, et ladite cuve de lavage 6 comprend au moins une rainure 14 permettant d'insérer une partie de la manchette 12 en forme de U, et un bord 15 du cadre de fixation 13 s'insérant dans ladite partie de la manchette 12 en forme de U.

Ladite manchette 12 a la forme d'un tube souple pourvu de plis transversaux. Cette manchette 12 comprend une extrémité supérieure 12a fixée au boîtier 2 de la machine 1 et une extrémité inférieure 12b reliée au cadre de fixation 13 et à la cuve de lavage 6.

La largeur intérieure I de ladite au moins une rainure 14 de la cuve de lavage 6 est inférieure à la largeur extérieure L d'une partie de la manchette 12 en forme de U pour assurer l'étanchéité entre l'ouverture 11 de la cuve de lavage 6 et l'ouverture d'accès 3 du boîtier 2.

De cette manière, la partie de la manchette 12 en forme de U est insérée en force dans ladite au moins une rainure 14 de la cuve de lavage 6.

Le bord 15 du cadre de fixation 13 s'insérant dans la partie de la manchette 12 en forme de U comprime des moyens élastiques 16 disposés sur les parois extérieures 17a et 17b de ladite partie de la manchette 12 en forme de U contre les parois intérieures18a et 18b de ladite au moins une rainure 14 de la cuve de lavage 6.

Le bord 15 du cadre de fixation 13 permet de mettre en pression les moyens élastiques 16 des parois extérieures 17a et 17b de ladite partie de la manchette 12 en forme de U contre les parois intérieures18a et 18b de ladite au moins une rainure 14 de la cuve de lavage 6 pour garantir que l'eau de lavage contenue dans la cuve de lavage 6 ne puisse s'échapper à l'intérieur de la machine 1.

Le bord 15 du cadre de fixation peut être en forme de U de manière à comprimer les moyens élastiques 16 disposés sur les parois extérieures 17a et 17b de ladite partie de la manchette 12 en forme de U et à recouvrir la paroi extérieure 19 de la rainure 14 de la cuve de lavage 6.

Ainsi, le cadre de fixation 13 comprend une rainure 31 permettant d'introduire en force un bord 20 de la cuve de lavage 6 et un bord 21 de la manchette 12 pour assurer l'étanchéité.

De cette manière, l'assemblage de la manchette 12, du cadre de fixation 13 et de la cuve de lavage 6 forme une chicane empêchant toute fuite d'eau de lavage entre l'ouverture 11 de la cuve de lavage 6 et l'ouverture 3 de la carrosserie 2 de la machine 1.

Ladite manchette 12 comprend deux rainures 25 et 26, une première rainure 25 coopérant avec ledit cadre de fixation 13 et une seconde rainure 26 coopérant avec ladite cuve de lavage 6.

La manchette 12 comprend des lamelles élastiques 16 sur une face intérieure 17a d'au moins une rainure 26.

En outre, la manchette 12 comprend une jupe 29 destinée à recouvrir la paroi intérieure 30 de l'ouverture 11 de la cuve de lavage 6. Cette jupe 29 permet d'éviter que de l'eau de lavage ne s'infiltre dans ladite au moins une rainure 14 de la cuve de lavage 6, de supprimer les risques d'accrochage du linge. Ladite jupe 29 est aussi disposée pour recouvrir la paroi intérieure 30 de l'ouverture 11 de la cuve de lavage 6 à des fins esthétiques.

Le cadre de fixation 13 comprend au moins un moyen de fixation 27 coopérant avec la cuve de lavage 6.

Ledit au moins un moyen de fixation 27 permet de garantir le maintien de la compression de la manchette 12 en contact avec la cuve de lavage 6 et le cadre de fixation 13.

Préférentiellement, ledit au moins un moyen de fixation 27 du cadre de fixation 13 est au moins un élément d'encliquetage élastique.

Dans le mode de réalisation décrit, ledit au moins un moyen de fixation 27 comprend huit éléments d'encliquetage élastique.

Le cadre de fixation 13 comprend des pattes de fixation 22 munies d'une ouverture 23 coopérant avec au moins un bossage 24 ménagé sur la paroi extérieure 19 de la rainure 14 de la cuve de lavage 6.

L'assemblage du cadre de fixation 13 avec la manchette 12 et la cuve de lavage 6 est applicable pour une ouverture d'accès 3 de la machine 1 de forme sensiblement rectangulaire ou circulaire et une ouverture 11 de cuve de lavage 6 de forme sensiblement rectangulaire ou circulaire.

Dans un second mode de réalisation de l'invention, le cadre de fixation 13 est réalisé en surmoulage avec la manchette 12. De cette manière, le cadre de fixation 13 et la manchette 12 sont pré-assemblés lors de la réalisation desdites pièces citées précédemment. L'opérateur n'a plus à réaliser cette opération d'assemblage. Ainsi, la manipulation de l'ensemble cadre de fixation 13 et manchette 12 est plus aisée ainsi que la mise en place dudit ensemble sur la cuve de lavage 6.

Dans un troisième mode de réalisation de l'invention, une armature 32 est surmoulée avec la manchette 12. L'armature 32 de la manchette 12 peut ainsi être un fil d'acier d'un diamètre sensiblement égal à 2mm. Ladite armature 32 s'étend à l'intérieur de ladite manchette 12 et sur toute la circonférence de ladite manchette 12. Ainsi, la tenue de la manchette 12 est améliorée et l'assemblage de la manchette 12 sur le cadre de fixation 13 est facilité.

On va décrire à présent un procédé d'assemblage d'une manchette dans une machine à laver et / ou sécher le linge conforme à l'invention.

Le procédé d'assemblage comprend les étapes suivantes :
- assemblage du cadre de fixation 13 sur la manchette 12 par insertion d'un bord 15 dudit cadre de fixation 13 dans au moins une forme en U 31 de la manchette 12 ;
- assemblage du cadre de fixation 13 pré-assemblé avec la manchette 12 sur la cuve de lavage 6 par introduction d'une partie de la manchette 12 en forme de U dans au moins une rainure 14 de la cuve de lavage 6 ; et
- fixation du cadre de fixation 13 sur la cuve de lavage 6 par au moins un moyen de fixation 27 dudit cadre de fixation 13 coopérant avec ladite cuve de lavage 6.

L'enchaînement des étapes du procédé d'assemblage permet de garantir l'étanchéité entre la cuve de lavage 6 et la carrosserie 2 de la machine 1. De cette manière, l'eau de lavage est maintenue à l'intérieur de la manchette 12 et ne peut traverser la liaison assurée par le cadre de fixation 13, la cuve de lavage 6 et ladite manchette 12.

En outre, l'étanchéité de la liaison est assurée par les moyens élastiques 16 de la manchette 12 comprimées par le cadre de fixation 13 et la cuve de lavage 6. Les moyens élastiques 16 peuvent être des lamelles élastiques telles que des lèvres.

L'insertion d'un bord 15 du cadre de fixation 13 dans au moins une forme en U 31 de la manchette 12 permet de maintenir l'écartement fonctionnel de ladite au moins une forme en U 31. Puis l'insertion du pré-assemblage défini précédemment à l'intérieur d'une rainure 14 de la cuve de lavage 6 permet de garantir l'écrasement des lamelles élastiques 16 contre les parois 18a et 18b de ladite rainure 14. Ainsi, l'étanchéité entre la manchette 12, la cuve de lavage 6 et le cadre de fixation 13 est assurée.

La matière de la manchette est un élastomère thermoplastique.

Le cadre de fixation 13 peut être réalisé par moulage en une seule pièce, par exemple en polypropylène. De préférence, la matière du cadre de fixation 13 et de la cuve de lavage 6 est identique. De cette manière, le retrait desdites pièces citées précédemment lors de la fabrication est identique et garantit l'étanchéité de la liaison.

Préférentiellement, ledit au moins un moyen de fixation 27 du cadre de fixation 13 est au moins un élément d'encliquetage élastique.

L'assemblage de la manchette 12 avec le cadre de fixation 13 et la cuve de lavage 6 est simple et facile manuellement. Cet assemblage permet également d'automatiser ces opérations.

En outre, la liaison d'étanchéité est obtenue à un moindre coût aussi bien en terme de matière que de main d'oeuvre et permet de diminuer le temps de montage.

Bien entendu, de nombreuses modifications peuvent être apportées à l'exemple de réalisation décrit précédemment sans sortir du cadre de l'invention.

## Revendications

1. Machine à laver / et ou sécher le linge comprenant un boîtier (2) ayant une ouverture d'accès (3) fermée par une porte (4), une cuve de lavage (6) ayant une ouverture (11) et enfermant un tambour rotatif (7), une manchette (12) disposée entre l'ouverture d'accès (3) du boîtier (2) et l'ouverture (11) ménagée dans la cuve de lavage (6), **caractérisée en ce qu'**un cadre de fixation (13) est assemblé avec ladite manchette (12) et fixé sur la cuve de lavage (6), et **en ce que** ladite cuve de lavage (6) comprend au moins une rainure (14) permettant d'insérer une partie de la manchette (12) en forme de U, et un bord (15) du cadre de fixation (13) s'insérant dans ladite partie de la manchette (12) en forme de U.

2. Machine à laver / et ou sécher le linge selon la revendication 1, **caractérisée en ce que** la largeur intérieure I de ladite au moins une rainure (14) de la cuve de lavage (6) est inférieure à la largeur extérieure L d'une partie de la manchette (12) en forme de U pour assurer l'étanchéité entre l'ouverture (11) de la cuve de lavage (6) et l'ouverture d'accès (3) du boîtier (2).

3. Machine à laver / et ou sécher le linge selon la revendication 1 ou 2, **caractérisée en ce que** le bord (15) du cadre de fixation (13) s'insérant dans la partie de la manchette (12) en forme de U comprime des moyens élastiques (16) disposés sur les parois extérieures (17a, 17b) de ladite partie de la manchette (12) en forme de U contre les parois intérieures (18a, 18b) de ladite au moins une rainure (14) de la cuve de lavage (6).

4. Machine à laver / et ou sécher le linge selon l'une quelconque des revendications 1 à 3, **caractérisée en ce que** le cadre de fixation (13) comprend une rainure (31) permettant d'introduire en force un bord (20) de la cuve de lavage (6) et un bord (21) de la manchette (12) pour assurer l'étanchéité.

5. Machine à laver / et ou sécher le linge selon l'une quelconque des revendications 1 à 4, **caractérisée en ce que** le cadre de fixation (13) comprend au moins un moyen de fixation (27) coopérant avec la cuve de lavage (6).

6. Machine à laver / et ou sécher le linge selon la revendication 5, **caractérisée en ce que** ledit au moins un moyen de fixation (27) du cadre de fixation (13) est au moins un élément d'encliquetage élastique.

7. Machine à laver / et ou sécher le linge selon l'une quelconque des revendications 1 à 6, **caractérisée en ce que** ladite manchette (12) comprend deux rainures (25, 26), une première rainure (25) coopérant avec ledit cadre de fixation (13) et une seconde rainure (26) coopérant avec ladite cuve de lavage (6).

8. Machine à laver / et ou sécher le linge selon l'une quelconque des revendications 1 à 7, **caractérisée en ce que** la manchette (12) comprend des lamelles élastiques (16) sur une face intérieure (17a, 17b) d'au moins une rainure (25, 26).

9. Machine à laver / et ou sécher le linge selon l'une quelconque des revendications 1 à 8, **caractérisée en ce que** le cadre de fixation (13) est en matière plastique.

10. Machine à laver 1 et ou sécher le linge selon l'une quelconque des revendications précédentes, **caractérisée en ce que** le cadre de fixation (13) est réalisé en surmoulage avec la manchette (12).

11. Machine à laver / et ou sécher le linge selon l'une quelconque des revendications précédentes, **caractérisée en ce qu'**une armature (32) est surmoulée avec la manchette (12).

12. Procédé d'assemblage d'une manchette dans une machine à laver et / ou sécher le linge comprenant un boîtier (2) ayant une ouverture d'accès (3) fermée par une porte (4), une cuve de lavage (6) ayant une ouverture (11) et enfermant un tambour rotatif (7), une manchette (12) disposée entre l'ouverture d'accès (3) du boîtier (2) et l'ouverture (11) ménagée dans la cuve de lavage (6), **caractérisé en ce qu'**il comprend au moins les étapes suivantes :
- assemblage du cadre de fixation (13) sur la manchette (12) par insertion d'un bord (20) dudit cadre de fixation (13) dans au moins une forme en U (31) de la manchette (12) ;
- assemblage du cadre de fixation (13) pré-assemblé avec la manchette (12) sur la cuve de lavage (6) par introduction d'une partie de la manchette (12) en forme de U dans au moins une rainure (14) de la cuve de lavage (6) ; et
- fixation du cadre de fixation (13) sur la cuve de lavage (6) par au moins un moyen de fixation (27) dudit cadre de fixation (13) coopérant avec ladite cuve de lavage (6).

## Claims

1. A laundry washing and/or drying machine comprising a housing (2) having an access opening (3) closed by a door (4), a wash tub (6) having an opening (11) and enclosing a rotating drum (7), a sleeve (12) disposed between the access opening (3) of the housing (2) and the opening (11) built into the wash tub (6), **characterized in that** an attachment frame (13) is assembled with said sleeve (12) and fastened onto the wash tub (6), and **in that** said wash tub (6) comprises at least one groove (14) for inserting a U-shaped part of the sleeve (12), and an edge (15) of the attachment frame (13) that fits into said U-shaped part of the sleeve (12).

2. A laundry washing and/or drying machine according to claim 1, **characterized in that** the internal width I of said at least one groove (14) of the wash tub (6) is less than the outer width L of a U-shaped part of the sleeve (12) to ensure the water-tightness between the opening (11) of the wash tub (6) and the access opening (3) of the housing (2).

3. A laundry washing and/or drying machine according to claim 1 or 2, **characterized in that** the edge (15) of the attachment frame (13) that fits into the U-shaped part of the sleeve (12) compresses elastic means (16) disposed on the outer walls (17a, 17b) of said U-shaped part of the sleeve (12) against the inner walls (18a, 18b) of said at least one groove (14) of the wash tub (6).

4. A laundry washing and/or drying machine according to any one of the claims 1 to 3, **characterized in that** the attachment frame (13) comprises a groove (31) for inserting by force an edge (20) of the wash tub (6) and an edge (21) of the sleeve (12) to ensure water-tightness.

5. A laundry washing and/or drying machine according to any one of the claims 1 to 4, **characterized in that** the attachment frame (13) comprises at least one attachment means (27) cooperating with the wash tub (6).

6. A laundry washing and/or drying machine according to claim 5, **characterized in that** said at least one attachment means (27) of the attachment frame (13) is at least one elastic clasping element.

7. A laundry washing and/or drying machine according to any one of the claims 1 to 6, **characterized in that** said sleeve (12) comprises two grooves (25, 26), a first groove (25) cooperating with said attachment frame (13) and a second groove (26) cooperating with said wash tub (6).

8. A laundry washing and/or drying machine according to any one of the claims 1 to 7, **characterized in that** the sleeve (12) comprises elastic strips (16) on an inner surface (17a, 17b) of at least one groove (25, 26).

9. A laundry washing and/or drying machine according to any one of the claims 1 to 8, **characterized in that** the attachment frame (13) is made of plastic.

10. A laundry washing and/or drying machine according to any one of the preceding claims, **characterized in that** the attachment frame (13) is made from moulding on the sleeve (12).

11. A laundry washing and/or drying machine according to any one of the preceding claims, **characterized in that** a framework (32) is moulded onto the sleeve (12).

12. A method for assembling a sleeve in a laundry washing and/or drying machine comprising a housing (2) that has an access opening (3) closed by a door (4), a wash tub (6) having an opening (11) and enclosing a rotating drum (7), a sleeve (12) disposed between the access opening (3) of the housing (2) and the opening (11) built into the wash tub (6), **characterized in that** it comprises at least the following steps:
- assembling the attachment frame (13) onto the sleeve (12) by inserting an edge (20) of said attachment frame (13) in at least one U-shape (31) of the sleeve (12);
- assembling the attachment frame (13) pre-assembled with the sleeve (12) onto the wash tub (6) by inserting a U-shaped part of the sleeve (12) into at least one groove (14) of the wash tub (6);
- and fastening the attachment frame (13) onto the wash tub (6) via at least one attachment means (27) of said attachment frame (13) cooperating with said wash tub (6).

## Patentansprüche

1. Wasch- und/oder Trockenmaschine, umfassend ein Gehäuse (2) mit einer anhand einer Tür (4) geschlossenen Zugangsöffnung (3), einen Laugenbehälter (6), welcher eine Öffnung (11) aufweist und eine drehbare Wäschetrommel (7) umschließt, und eine zwischen der Zugangsöffnung (3) des Gehäuses (2) und der Öffnung (11) des Laugenbehälters (6) angebrachte Manschette (12), **dadurch gekennzeichnet, dass** ein Befestigungsrahmen (13) mit der besagten Manschette (12) montiert und an dem Laugenbehälter (6) befestigt ist, und dass der besagte Laugenbehälter (6) mindestens eine Nut (14) für die Aufnahme eines Teils der besagten U-formartigen Manschette (12) aufweist, und wobei ein Rand (15) des Befestigungsrahmen (13) in den besagten Teil der U-formartigen Manschette (12) eingreift.

2. Wasch- und/oder Trockenmaschine nach Anspruch 1, **dadurch gekennzeichnet, dass** die innere Breite I der besagten mindestens einen Nut (14) des Laugenbehälters (6) kleiner ist als die äußere Breite L eines Teils der U-formartigen Manschette (12), um die Abdichtung zwischen der Öffnung (11) des Laugenbehälters (6) und der Zugangsöffnung (3) des Gehäuses (2) zu gewährleisten.

3. Wasch- und/oder Trockenmaschine nach Anspruch 1 oder 2, **dadurch gekennzeichnet, dass** der Rand (15) des Befestigungsrahmens (13), der in den Teil der U-formartigen Manschette (12) eingreift, an den Außenwänden (17a, 17b) des besagten Teils der U-formartigen Manschette (12) angeordnete elastische Mittel (16) gegen die Innenwände (18a, 18b) der besagten mindestens einen Nut (14) des Laugenbehälters (6) presst.

4. Wasch- und/oder Trockenmaschine nach einem beliebigen der Ansprüche 1 bis 3, **dadurch gekennzeichnet, dass** der Befestigungsrahmen (13) eine Nut (31) aufweist, in welche ein Rand (20) des Laugenbehälters (6) und ein Rand (21) der Manschette (12) kraftschlüssig eingreift, um die Abdichtung zu gewährleisten.

5. Wasch- und/oder Trockenmaschine nach einem beliebigen der Ansprüche 1 bis 4, **dadurch gekennzeichnet, dass** der Befestigungsrahmen (13) mindestens ein Befestigungsmittel (27) umfasst, welches mit dem Laugenbehälter (6) zusammenwirkt.

6. Wasch- und/oder Trockenmaschine nach Anspruch 5, **dadurch gekennzeichnet, dass** das besagte mindestens eine Befestigungsmittel (27) des Befestigungsrahmens (13) mindestens ein elastisches Rastelement ist.

7. Wasch- und/oder Trockenmaschine nach einem beliebigen der Ansprüche 1 bis 6, **dadurch gekennzeichnet, dass** die besagte Manschette (12) zwei Nuten (25, 26), aufweist, wobei eine erste Nut (25) mit dem besagten Befestigungsrahmen (13) zusammenwirkt und eine zweite Nut (26) mit dem besagten Laugenbehälter (6) zusammenwirkt.

8. Wasch- und/oder Trockenmaschine nach einem beliebigen der Ansprüche 1 bis 7, **dadurch gekennzeichnet, dass** die Manschette (12) auf einer Innenseite (17a, 17b) mindestens einer Nut (25, 26) Federlamellen (16) aufweist.

9. Wasch- und/oder Trockenmaschine nach einem beliebigen der Ansprüche 1 bis 8, **dadurch gekennzeichnet, dass** der Befestigungsrahmen (13) aus Kunststoff gefertigt ist.

10. Wasch- und/oder Trockenmaschine nach einem beliebigen der vorstehenden Ansprüche, **dadurch gekennzeichnet, dass** der Befestigungsrahmen (13) durch Umspritzung mit der Manschette (12) gefertigt wird.

11. Wasch- und/oder Trockenmaschine nach einem beliebigen der vorstehenden Ansprüche, **dadurch gekennzeichnet, dass** eine Armatur (32) mit der Manschette (12) umspritzt wird.

12. Verfahren zum Montieren einer Manschette in einer Wasch- und/oder Trockenmaschine, welche ein Gehäuse (2) mit einer anhand einer Tür (4) geschlossenen Zugangsöffnung (3), einen Laugenbehälter (6), welcher eine Öffnung (11) aufweist und eine drehbare Wäschetrommel (7) umschließt, und eine zwischen der Zugangsöffnung (3) des Gehäuses (2) und der Öffnung (11) des Laugenbehälters (6) angebrachte Manschette (12) umfasst, **dadurch gekennzeichnet, dass** es mindestens die folgenden Schritte umfasst:
- Montieren des Befestigungsrahmens (13) auf der Manschette (12) durch Einführen eines Randes (20) des besagten Befestigungsrahmens (13) in mindestens eine U-Form (31) der Manschette (12) ;
- Montieren des mit der Manschette (12) vormontierten Befestigungsrahmens (13) auf dem Laugenbehälter (6) durch Einführen eines Teils der U-förmigen Manschette (12) in mindestens eine Nut (14) des Laugenbehälters (6); und
- Befestigen des Befestigungsrahmens (13) auf dem Laugenbehälter (6) anhand mindestens eines Befestigungsmittels (27) des besagten Befestigungsrahmens (13), welches mit dem Laugenbehälter (6) zusammenwirkt.
